# EUROPÄISCHE PATENTSCHRIFT

(11) **EP 0 494 410 B1**
(45) Veröffentlichungstag und Bekanntmachung des Hinweises auf die Patenterteilung: **01.03.1995**
(21) Anmeldenummer: 91121662.0
(22) Anmeldetag: 18.12.1991
(51) Int. Cl.: A47G 1/10, G09F 15/00

(54) **Verbindung für Rahmenprofilleisten**
Joint for frame profiles
Joint pour des éléments profilés d'un cadre

(30) Priorität: 09.01.1991 DE 4100377
(43) Veröffentlichungstag der Anmeldung: 15.07.1992
(73) Patentinhaber: Rep, Anton, D-64823 Gross-Umstadt (DE)
(72) Erfinder: Rep, Anton, D-64823 Gross-Umstadt (DE)
(74) Vertreter: Gornott, Dietmar, Dipl.-Ing.

(56) Entgegenhaltungen:
- DE-A- 4 010 391
- DE-U- 8 135 367
- FR-A- 2 213 661
- FR-A- 2 365 991
- GB-A- 1 571 595
- US-A- 4 095 361

## Beschreibung

Die Erfindung betrifft eine Verbindung für Rahmenprofilleisten von Präsentationseinrichtungen, insbesondere Bilderrahmen oder Bildvitrinen, wobei jeweils zwei Rahmenprofilleisten mittels federnder Spannelemente an ihren Enden gegeneinanderstoßend verspannbar sind und wobei die Rahmenprofilleisten nach innen vorspringende Schenkel zur Halterung eines plattenförmigen Gegenstandes in einer zur Hauptebene des Rahmens parallelen Ebene aufweisen.

Zur Verbindung von Rahmenprofilleisten, insbesondere für Wechselrahmen, sind Vorrichtungen bekannt, bei denen jeweils zwei Rahmenprofilleisten an ihren Enden gegeneinanderstoßend mit Hilfe von federnden Spannelementen verspannbar sind. Eine derartige Vorrichtung ist durch das Gebrauchsmuster G 81 35 367.7 bekanntgeworden, wobei das Spannelement aus einer gebogenen Blattfeder besteht, deren Enden in Aussparungen der Rahmenprofilleisten eingreifen und somit die Enden der Rahmenprofilleisten gegeneinander verspannen. Bei der Demontage eines derartigen Rahmens geht jedoch jeglicher Zusammenhalt zwischen dem Spannelement und den Rahmenprofilleisten verloren, so daß ein Wiederzusammensetzen einige Geschicklichkeit und eine feste Arbeitsunterlage erfordert.

Bei einem weiteren bekannten Wechselrahmen (DE 30 27 258 A1) wird ein frontseitiges Einlegen von Bildern dadurch ermöglicht, daß Hohlprofile der auf Gehrung abgelängten Rahmenleisten zumindestens im Bereich ihrer beiden Enden einen der Rahmenmitte zugewandten Längsschlitz aufweisen, daß Eckverbinder einen aus der Ecke einwärts ragenden Auflagenteil für die Rückwand bzw. das Bild und dgl. bilden, der über einen durch die Längsschlitze passenden Steg mit dem vollständig in die an diese Ecke aneinanderstoßenden Hohlprofile einschiebbaren Winkelstück in Verbindung steht, und daß in Ausnehmungen der Hohlprofile einrastbare Haltenocken oder dergleichen jeweils zwei einer End- und einer Spreizstellung der Rahmenprofilleisten entsprechende Rastausnehmungen zugeordnet sind. Um den Wechselrahmen in einer geschlossenen Stellung zu halten, sind Federzungen vorgesehen, die jedoch die Ecken der Rahmenteile nicht aneinander verspannen, sondern lediglich in der zusammengeschobenen Stellung halten.

Diese Nachteile werden mit einem in der nicht vorveröffentlichen DE-A-40 10 391 bereits vorgeschlagenen Wechselrahmen dadurch vermieden, daß mindestens zwei Spannelemente mit einer Kulissennutführung unter Verwendung eines Kraftspeichers Trennfugen bilden. Bei dieser Ausführung ist zwar eine lagegerechte Führung gewährleistet; durch die zwei und mehr Spannelemente pro Rahmen kommt es wegen der engen Kulissennutführung des Gleitkörpers zu Verkantungen, die das Öffnen und Schließen des Rahmens erschweren.

Ein anderer sowohl ökonomisch als auch technischer Nachteil ist, daß das Spannelement nicht Teil des Rahmens ist, sondern aus zusätzlichen Bauteilen gebildet wird, die aufwendig an besonders vorgesehenen Haltevorrichtungen mit den Rahmenprofilen verbunden werden müssen. Oftmaliges Betätigen der Spannvorrichtung lockert die Verbindung zum Rahmenprofil, so daß eine exakt geschlossene Trennfuge dann nicht mehr gewährleistet ist.

Als weiterer Nachteil ist anzusehen, daß durch den aufwendigen Aufbau des Spannelements und der dazu notwendigen Haltevorrichtung flache Bilderrahmen nicht gefertigt werden können.

Der Erfindung liegt die Aufgabe zugrunde, den Bilderaustausch bei Bilderrahmen und rahmenlosen Bildträgern zu vereinfachen, insbesondere auch bei wandverankerten Bilderrahmen, die bisher demontiert werden mußten, um einen Bilderwechsel durchzuführen.

Die Aufgabe wird erfindungsgemäß durch folgende Maßnahmen gelöst:
a) zwei Vorsprünge der Rahmenprofilleisten bilden einen Führungsraum, in den ein plattenförmiges, gegenüber mindestens einer Rahmenprofilleiste beweglich angeordnetes Führungsteil eingreift;
b) das Spannelement ist ein bistabiles Federspannelement, das mindestens einen Kraftspeicher aufweist;
c) das Führungsteil weist mindestens eine geschlossene Kulissenaussparung mit zwei entgegengesetzt liegenden Endstellungen für den Kraftspeicher, einem diese Endstellungen verbindenden Kulissenweg sowie einem im wesentlichen aus einer Nase gebildeten Widerlager auf;
d) der Kraftspeicher ist derart in der Kulissenaussparung angeordnet, daß das eine Ende des Kraftspeichers im Widerlager gelagert ist und das andere Ende des Kraftspeichers dem Kulissenweg zugeordnet ist, wobei dieses Ende des Kraftspeichers entweder in der einen oder der anderen Endstellung der Kulissenaussparung ruht;
e) der Kraftspeicher weist an dem dem Kulissenweg zugekehrten Ende einen Verbindungsstift auf, durch den der Kraftspeicher mit den beiden Vorsprüngen der Rahmenprofilleisten verbunden ist;
f) der Verbindungsstift steht in der Endstellung, in der die Trennfuge zwischen aneinanderstoßenden Rahmenprofilleisten geschlossen ist, unter einer Vorspannung.

Die bei der Erfindung erzielten Vorteile bestehen darin, daß die Verbindung gelöst bzw. verspannt werden kann, ohne irgendwelche Schrauben, Klammern, Bügel, Kniehebelverschlüsse oder ähnliches zu entfernen oder zu betätigen.

Die erfindungsgemäße Verbindung hält die Rahmenprofilleisten sowohl in der Schließstellung als auch in einer Öffnungsstellung und wird daher im folgenden auch bistabiles Federspannelement genannt. Die erfindungsgemäße Verbindung kann an zwei oder mehr Endfugen angeordnet sein. Bei mit der erfindungsgemäßen Verbindung ausgerüsteten Wechselrahmen ist ein Bildaustausch von der Vorderseite aus möglich, ohne daß der Rahmen von der Wand genommen werden muß. Der gleiche Vorteil ergibt sich bei Bildvitrinen oder anderen Präsentationseinrichtungen. Die erfindungsgemäße Vorrichtung eignet sich sowohl für runde als auch für eckige Rahmen oder Vitrinen mit drei, vier oder mehr Ecken. Die zu verbindenden Rahmenprofilleisten sind vorzugsweise, aber nicht ausschließlich, auf Gehrung geschnitten und bestehen aus stranggepreßtem Aluminium, aus Kunststoff oder aus Holz.

Durch die in den Unteransprüchen aufgeführten Maßnahmen sind vorteilhafte Weiterbildungen und Verbesserungen der im Hauptanspruch angegebenen Erfindung möglich.

Im Falle eines Wechselrahmens mit zwei gegenüberliegend angeordneten Trennfugen sieht der Vorgang eines Bildaustauschs wie folgt aus:
Der Rahmen wird mit der Rückseite auf eine ebene Fläche gelegt, durch einen Druck auf einen Rahmenschenkel in Richtung Rahmenaußenseite öffnet sich der Rahmen an den Trennfugen. Der Bildaustausch kann von der Vorderseite aus erfolgen. Die Oberseite des obenliegenden Profilvorsprungs dient bei geöffneter Trennfuge als Auflagefläche für die auszutauschenden Objekte. Das Schließen der Trennfugem erfolgt durch einen Druck auf die Rahmenaußenseite in Richtung Rahmenmitte. Beim Öffnen bzw. Schließen nimmt der Druck durch das Unterdrucksetzen des Kraftspeichers zunächst zu, bis nach Überschreiten eines Kraftmaximums der Kraftspeicher in die andere Endztellung umschnappt. Mindestens in der Schließstellung werden die Trennfugen unter einer Vorspannung gehalten.

Ein besonderer Vorteil ist, daß das bistabile Federspannelement Teil des Rahmens ist und aus Bauteilen wie Profilleiste, Führungsteil, Kraftspeicher und Verbindungsstift besteht - im Idealfall nur aus den üblichen Bauteilen wie in der Ausführung, die aus Rahmenprofil, Bilderrahmenrückwand und Verbindungsstift besteht. Das Führungsteil, die Kulissenaussparung und der Kraftspeicher werden dabei durch bzw. aus der Bilderrahmenrückwand nach Anspruch 4 und 6 gebildet.

Ein weiterer Vorteil ist, daß das Führungsteil ein Flachwinkel ist, der mindestens in einer Schenkelseite eine geschlossene Kulissenaussparung aufweist.

Um Bilderrahmen an der Wand fest zu verankern, ist es vorteilhaft, wenn das Führungsteil zusätzlich eine Wandbefestigungsvorrichtung aufweist, die so ausgebildet ist, daß zwischen dem Führungsteil und der Wand ein Abstand besteht, um die Funktion der beweglichen Rahmenteile zu gewährleisten.

Eine Vereinfachung und damit von besonderem Vorteil ist es, wenn das Führungsteil aus der Bilderrahmenrückwand gebildet wird und mindestens zwei geschlossene Kulissenaussparungen aufweist. Das Führungsteil nach den Ansprüchen 2, 3 und 4 kann aus Metall, Kunststoff oder anderen Materialien gefertigt sein.

Der Kraftspeicher eine Druckfeder ist, die aus einer Bogenform oder einer Kobination von Bogen- und Spiralform gebildet wird, die Ausführung und Anordnung in der Kulissenaussparung geht aus den Ansprüchen 5, 6 und 7 hervor.

Falls die Druckfeder aus der Kombination von Bogen- und Spiralform besteht, wird dadurch bei gleicher Dimensionierung der Kulissenaussparung eine Vergrößerung des Kraftspeichers erreicht. Außerdem wird durch das spiralförmige Teilstück eine Art Axialbewegung im Widerlager ermöglicht, die den geregelten Ablauf der Schnappbewegung unterstützt. Durch diese Anordnung ist es möglich, Kraftspeicher und Führungsteil aus demselben Werkstück, z. b. Kunststoff im Spritzgußverfahren, herzustellen.

Die Ausführung des Kraftspeichers nach den Ansprüchen 5, 6 und 7 kann außer dem bereits erwähnten Kunststoff mit stahlelastischem Verhalten auch in Federstahlband oder Federstahldraht erfolgen.

Der in der Kulissenaussparung angeordnete Kulissenweg, der die Verbindung zwischen den beiden Kraftspeicherendstellungen darstellt, verläuft konform der Öffnungsrichtung der Trennfuge. Der genaue Verlauf geht aus den Ansprüchen 8, 9, 10, 11 und 12 hervor.

Ein besonderer Vorteil bei rahmenlosen Bildträgern ist, daß für die Haltefunktion von Glasscheibe und Bild nur Teilstücke einer Profilleiste benötigt werden, wie dieses aus dem Anspruch hervorgeht.

Der für eine zur Hauptebene des Rahmens parallele Schließ- und Öffnungsbewegung wichtige Führungsraum wird aus zwei Profilvorsprüngen gebildet und kann an den Vorsprungsenden offen oder durch einen Steg geschlossen sein.

Falls das bistabile Federspannelement für Wandhalter Anwendung findet, ist das Führungsteil eine plattenförmige Befestigungsvorrichtung mit einer vorder- und rückseitig angeordneten Vertiefung für die Aufnahme des Profilleistenteilstücks nach Anspruch 16. Durch diese Ausbildung ist die Beweglichkeit des Führungsteils zur Wand als auch z. B. einer Spiegelrückfläche gewährleistet.

Ausführungsbeispiele der Erfindung sind in der Zeichnung dargestellt und werden nachfolgend anhand der Figuren 1 bis 25 näher erläutert. Es zeigen:
- Fig. 1: eine perspektivische Ansicht eines bistabilen Federspannelements mit diagonal geöffneter Trennfuge,
- Fig. 2: eine perspektivische Ansicht eines bistabilen Federspannelements mit parallel geöffneter Trennfuge,
- Fig. 3: eine perspektivische Ansicht des Führungsteils als Bilderrahmenrückwand ausgebildet,
- Fig. 4: die Vorderansicht eines als Flachwinkel ausgebildeten Führungsteils mit einer Kulissenaussparung,
- Fig. 5: die Vorderansicht eines als Flachwinkel ausgebildeten Führungsteils mit zwei Kulissenaussparungen und Wandbefestigung,
- Fig. 6: die Vorderansicht einer Kulissenaussparung nach den Figuren 1, 4 und 14,
- Fig. 7: die Vorderansicht einer Kulissenaussparung nach Fig. 2,
- Fig. 8: die Vorderansicht einer Kulissenaussparung mit bogenförmigem Kulissenweg,
- Fig. 9: einen teilweisen Querschnitt durch einen Wechselrahmen unter Verwendung eines Flachwinkels als Führungsteil,
- Fig. 10: Stirnseite eines Rahmenprofils mit zwei Bildaufnahmekammern,
- Fig. 11: die Stirnseite eines Rahmenprofils mit einer Bildaufnahmekammer und einem durch einen Steg geschlossenen Führungsraum,
- Fig. 12: die Stirnseite eines Rahmenprofils mit zwei Bildaufnahmekammern und einem durch einen Steg geschlossenen Führungsraum,
- Fig. 13: die Stirnseite eines Rahmenprofils aus Holz mit offenem Führungsraum,
- Fig. 14: die Vorderansicht eines rechtwinkligen Wechselrahmens nach Fig. 9 mit geöffneten Trennfugen an zwei diagonal gegenüberliegenden Ecken,
- Fig. 15: die Vorderansicht eines rechtwinkligen Wechselrahmens mit geöffneten Trennfugen und Wandbefestigungen,
- Fig. 16: die Vorderansicht eines rechtwinkligen Wechselrahmens mit zwei geöffneten Trennfugen, bei dem das Führungsteil durch die Bilderrahmenrückwand gebildet wird,
- Fig. 17: die Vorderansicht eines Wechselrahmens, bei dem sich an jeder Ecke eine geöffnete Trennfuge befindet und das Führungsteil durch die Bilderrahmenrückwand nach Fig. 3 gebildet wird,
- Fig. 18: eine Ecke eines rahmenlosen Bildträgers, die aus einem Teilstück einer Bilderrahmenrückwand nach Fig. 3 und einem Bildhalter aus einem Teilstück des Rahmenprofils nach Fig. 9 besteht,
- Fig. 19: eine perspektivische Ansicht eines Bildhalters, der aus einem Teilstück des Rahmenprofils nach Fig. 9 besteht,
- Fig. 20: eine perspektivische Ansicht einer Wandbefestigung, die als Führungsteil für den Bildhalter nach Fig. 19 ausgebildet ist,
- Fig. 21: die Vorderansicht eines Kraftspeichers mit einem bogenförmigen Teilstück, bei dem die beiden Enden ösenförmig ausgebildet sind,
- Fig. 22: die Vorderansicht der Ecke eines Rahmens mit geschlossener Trennfuge und winkligem Führungsteil,
- Fig. 23: die Vorderansicht eines Teilstücks des Führungsteils mit der alternativen Form eines Kraftspeichers,
- Fig. 24: die Vorderansicht einer Rahmenecke nach Fig. 14 und einliegendem Kraftspeicher nach Fig. 25,
- Fig. 25: die vorderansicht eines Führungsteilstücks mit einer weiteren Variante eines Kraftspeichers.

Die Fig. 1 zeigt eine perspektivische Ansicht einer Rahmenecke, die ein bistabiles Federspannelement 9 bildet. Durch das Führungsteil 6, ein einen rechten Winkel bildender Flachwinkel nach Fig. 4, sind zwei Rahmenprofilleisten 1 miteinander verbunden, wobei eine Profilleiste fest mit dem zugeordneten Winkelschenkel mittels Kleber, Nieten oder Verpressung verbunden ist, während der andere Winkelschenkel Teil eines bistabilen Federspannelements 9 ist. Eine Trennfuge 10 ist in diagonaler Richtung geöffnet und weist eine parallele Führung zur Hauptebene, auch Bildebene genannt, auf. In der Kulissenaussparung 7 befindet sich ein Kraftspeicher 8 nach Fig. 21. Daneben ist ein Verbindungsstift 13 abgebildet.

Die Fig. 2 zeigt eine Rahmenecke, die ein bistabiles Federspannelement 9 bildet, welches eine Variante zu Fig. 1 darstellt. Es wird aus der Profilleiste 27 und einem Flachwinkel mit einseitiger Kulissenaussparung nach Fig. 7 gebildet. Die Trennfuge 10 weist eine parallele Öffnung der beweglichen Rahmenleiste auf.

Die Bilderrahmenrückwand als Führungsteil 6 wird in Fig. 3 dargestellt. Der Kulissenweg 16 verläuft nach Anspruch 11. Die Fig. 17 zeigt die Vorderansicht eines derartigen Rahmens mit vier geöffneten Trennfugen 10.

Der Flachwinkel als Führungsteil 6 in Fig. 5 zeigt eine Vorrichtung für die Wandbefestigung 14, die mit einer Bohrung 26 versehen ist. Die beiden Schenkel des Flachwinkels weisen je eine Kulissenaussparung 7 auf, bei denen der Kulissenweg 16 diagonal zu den beweglichen Rahmenleisten verläuft.

Fig. 6 zeigt eine Kulissenaussparung 7, deren Kulissenweg 16 im Rahmen eingebaut einen diagonalen Verlauf zu den beweglichen Rahmenleisten aufweist. Lediglich in der Schließstellung 15a befindet sich der Kraftspeicher 8 in einem Verriegelungsabschnitt, der Teilstrecke 17, die einen parallelen Verlauf zu den horizontalen Rahmenleisten aufweist. Durch diese Ausbildung der Kulissenaussparung 7 ist gewährleistet, daß sich die geschlossene Rahmenecke nicht von allein, durch das Gewicht des plattenförmigen Gegenstandes 4 oder andere vertikale Zugkräfte öffnet.

Bei der Fig. 7 zeigt der Kulissenweg 16 im Rahmen eingebaut eine parallele Führung zu den beweglichen Rahmenleisten, wie dies aus Fig. 2 ersichtlich ist.

Durch das Ausmaß der Krümmung des Kulissenweges 16 in Fig. 8 ist eine Feinabstimmung von Kraftspeicher 8 und Kulissenaussparung 7 möglich. So kann die Durckfeder dadurch so ausgewählt werden, daß einem Maximum an Vorspannung in der Schließstellung ein Minimum an Kraftaufwand bei der Verschiebebewegung gegenübersteht. Dadurch ist es möglich, Rahmenecken auch ohne den in Fig. 6 dargestellten Verriegelungsabschnitt 17 unter Belastung geschlossen zu halten.

Der in den Figuren 6, 7 und 8 dargestellte Kulissenweg 16 kann je nach Anordnung der Trennfuge 10 im Rahmen in allen Winkelgraden angeordnet sein. Die Kulissenaussparung 7 wird dann so ausgerichtet, daß der Kulissenweg 16 in die gewünschte Öffnungsrichtung der Trennfuge zeigt.

Kraftspeicher 8 nach den Figuren 21, 23 und 25 und Kulissenaussparung nach den Figuren 6, 7 und 8 stellen das Kernstück des bistabilen Federspannelements 9 dar.

Ein Kraftspeicher, in die Kulissenaussparung eingebracht, mit Sitz von Ende 23a in einem der beiden Kraftspeicherendstellungen 15a oder 15b und dem anderen Ende 23b oder 25 in einem aus einer Nase (18) gebildeten Widerlager 19 wird bei Verschieben von Ende 23a entlang des Kulissenweges 16 geführt und wird dabei durch die Verringerung der Entfernung zum Widerlager 19 unter Druck gesetzt. Nach Überschreitung der Minimalentfernung schnappt Ende 23a dann in den anderen Endpunkt um.

In Fig. 9 wird ein Querschnitt durch das Rahmenprofil 1 dargestellt. Zwischen den beiden Rahmenvorsprüngen 2 und 3, dem Führungsraum 12, befindet sich das Führungsteil 6. Der plattenförmige Gegenstand 4 kann auch aus Glasscheibe, Bild und gegebenenfalls auch aus Bilderrahmenrückwand bestehen und befindet sich zwischen den Profilvorsprüngen 2 und 5. Deshalb wird dieser Zwischenraum auch als Bildkammer 20 bezeichnet.

Das Rahmenprofil 21 in der Fig. 10 weist zwei Bildkammern 20 auf, wobei in der vorderen sich die Glasscheibe und in der hinteren sich das Bild mit der Bilderrahmenrückwand befinden. Durch diese Anordnung können plastische Bilder oder flache Ausstellungsobjekte, wie z. B. Münzen oder ähnliches, präsentiert werden.

Die Fig. 11 weist das Rahmenprofil 27 mit einem geschlossenen Führungsraum 12 auf. Die beiden Profilvorsprünge 2 und 3 sind am Ende durch den Steg 22 verbunden. Für dieses Rahmenprofil findet die Kulissenaussparung 7 nach Fig. 7 Anwendung, bei der sich der Kulissenweg 16 in einem parallelen Verlauf zu der beweglichen Rahmenleiste nach Fig. 2 befindet.

Die Fig. 12 zeigt eine Variante eines Rahmenprofils mit einem geschlossenen Führungsraum 12 und zwei Bildkammern 20.

In der Ausführung nach Fig. 13 wird ein Rahmenprofil 30 aus Holz mit einer Leiste (34) dargestellt. Der Profilvorsprung 5 ist dabei mit einer halbrunden Profilierung versehen.

Die Ausführungsbeispiele nach den Figuren 14 bis 16 zeigen Rahmen mit zwei diagonal angeordneten Trennfugen 10, die sich in einem geöffneten Zustand befinden. Die Außenseite der Rahmenleiste ist mit dem Bezugszeichen 36 gekennzeichnet.

Einen Rahmen mit vier geöffneten Trennfugen 10 zeigt die Fig. 17. Die Öffnungsrichtung weist einen rechten Winkel zu den beweglichen Rahmenleisten auf. Das Führungsteil 6 wird durch die Bilderrahmenrückwand nach Fig. 3 gebildet.

In der Ausführung nach Fig. 18 befindet sich ein Teilstück einer Profilleiste 1, welches gemäß Fig. 19 ausgebildet ist, in einer parallelen Öffnung zur Bilderrahmenrückwand, die als Führungsteil 6 fungiert. Der Kulissenweg 16 weist einen rechten Winkel zur Führungsteilaußenkante 32 auf.

Fig. 20 zeigt eine Wandbefestigung, die als Führungsteil 6 ausgebildet ist und eine Vertiefung 33 aufweist, die für die Aufnahme des Halters vorgesehen ist. Dieser Halter besteht nach Fig. 19 aus einem Teilstück des Rahmenprofils 1 und wird mittels eines Verbindungsstifts 13 mit der Wandbefestigung verbunden. Die Wandbefestigung wird durch die Bohrung 35 mittels Schrauben an der Wand befestigt.

Nach Fig. 21 ist der Kraftspeicher 8 eine Druckfeder mit zwei ösenförmigen Enden 23a und 23b und einem bogenförmigen Mittelteil 24. Bei Unterdrucksetzen des Kraftspeichers biegt sich das Mittelteil 24 stärker durch und nimmt dadurch Kräfte auf, die nach Überschreiten des Kraftmaximums wieder auf die vorgegebene Vorspannung zurückgeführt werden.

Die Figuren 22 und 24 zeigen Rahmenecken mit geschlossenen Trennfugen 10 und zwei alternativen Kraftspeichern 8.

Die alternative Ausführungsform gemäß Fig. 23 zeigt einen Kraftspeicher 8, der aus demselben Werkstück wie das Führungsteil 6 besteht, der aus dem Widerlager 19 spiralförmig 25 herausragt und der am Ende des Widerlagers 19 in eine entgegengesetzt angeordnete Bogenform 24 umschwenkt, um zum Schluß in einer Ösenform 23a zu enden.

Der Kraftspeicher 8 nach Fig. 25 ist bis auf die Verbindung mit dem Widerlager 19 identisch mit der Ausführung in Fig. 23. Anstelle der Verbindung mit dem Führungsteil 6 weist der Kraftspeicher 8 einen Ansatz 29 auf, der in einer im Widerlager 19 befindlichen Nut 31 seinen Sitz hat.

## Patentansprüche

1. Verbindung für Rahmenprofilleisten von Präsentationseinrichtungen, insbesondere Bilderrahmen oder Bildvitrinen, wobei jeweils zwei Rahmenprofilleisten mittels federnder Spannelemente an ihren Enden gegeneinanderstoßend verspannbar sind und wobei die Rahmenprofilleisten nach innen vorspringende Schenkel zur Halterung eines plattenförmigen Gegenstandes in einer zur Hauptebene des Rahmens parallelen Ebene aufweisen, gekennzeichnet durch folgende Merkmale:
a) zwei Vorsprünge (2, 3) der Rahmenprofilleisten (1, 21, 27, 30, 34) bilden einen Führungsraum (12), in den ein plattenförmiges, gegenüber mindestens einer Rahmenprofilleiste beweglich angeordnetes Führungsteil (6) eingreift;
b) das Spannelement ist ein bistabiles Federspannelement (9), das mindestens einen Kraftspeicher (8) aufweist;
c) das Führungsteil (6) weist mindestens eine geschlossene Kulissenaussparung (7) mit zwei entgegengesetzt liegenden Endstellungen (15a, 15b) für den Kraftspeicher (8), einem diese Endstellungen verbindenden Kulissenweg (16) sowie einem im wesentlichen aus einer Nase (18) gebildeten Widerlager (19) auf;
d) der Kraftspeicher (8) ist derart in der Kulissenaussparung (7) angeordnet, daß das eine Ende (23b, 25) des Kraftspeichers (8) im Widerlager (19) gelagert ist und das andere Ende (23a) des Kraftspeichers (8) dem Kulissenweg (16) zugeordnet ist, wobei dieses Ende (23a) des Kraftspeichers (8) entweder in der einen (15a) oder der anderen Endstellung (15b) der Kulissenaussparung (7) ruht;
e) der Kraftspeicher (8) weist an dem dem Kulissenweg (16) zugekehrten Ende (23a) einen Verbindungsstift (13) auf, durch den der Kraftspeicher (8) mit den beiden Vorsprüngen (2, 3) der Rahmenprofilleisten (1, 21, 27, 30, 34) verbunden ist;
f) der Verbindungsstift (13) steht in der Endstellung (15a), in der die Trennfuge (10) zwischen aneinanderstoßenden Rahmenprofilleisten (1, 21, 27, 30, 34) geschlossen ist, unter einer Vorspannung.

2. Verbindung nach Anspruch 1, dadurch gekennzeichnet, daß das Führungsteil (6) ein Flachwinkel ist, der mindestens in einer Winkelschenkelseite eine geschlossene Kulissenaussparung (7) aufweist.

3. Verbindung nach Anspruch 2, dadurch gekennzeichnet, daß das Führungsteil (6) zusätzlich eine Wandbefestigungsvorrichtung (14) aufweist.

4. Verbindung nach Anspruch 1, dadurch gekennzeichnet, daß das Führungsteil (6) aus der Bilderrahmenrückwand gebildet wird und mindestens zwei geschlossene Kulissenaussparungen (7) aufweist.

5. Verbindung nach Anspruch 1, dadurch gekennzeichnet, daß der Kraftspeicher (8) eine Druckfeder ist, die bogenförmig (24) ausgebildet und deren beide Enden (23a, 23b) in einer Ösenform auslaufen.

6. Verbindung nach Anspruch 1, dadurch gekennzeichnet, daß der Kraftspeicher (8) eine Druckfeder ist, die aus einem bogenförmigen Teilstück (24) mit einem ösenförmigen Ende (23a) und einem spiralförmigen Teilstück (25), welches der Bogenform entgegengesetzt angeordnet, an diese anschließt und dessen Ende mit dem Widerlager (19) fest verbunden ist.

7. Verbindung nach Anspruch 1, dadurch gekennzeichnet, daß der Kraftspeicher (8) eine Druckfeder ist, die aus einem bogenförmigen Teilstück (24) mit einem ösenförmigen Ende (23a) und einem spiralförmigen Teilstück (25), welches der Bogenform entgegengesetzt angeordnet, an diese anschließt und dessen Ende einen abstehenden Ansatz (29) aufweist, der in eine Nut (31) im Widerlager (19) eingreift.

8. Verbindung nach Anspruch 1, dadurch gekennzeichnet, daß der Kulissenweg (16) einen schrägen Verlauf zur Außenseite (36) der zugeordneten Rahmenleiste aufweist.

9. Verbindung nach Anspruch 8, dadurch gekennzeichnet, daß der Kulissenweg (16) in der Schließstellung (15a) der Trennfuge (10) eine Teilstrecke (17) aufweist, die einen parallelen Verlauf zu den horizontalen Rahmenleisten hat.

10. Verbindung nach Anspruch 1, dadurch gekennzeichnet, daß der Kulissenweg (16) einen parallelen Verlauf zur Außenseite (36) der zugeordneten Rahmenleiste aufweist.

11. Verbindung nach Anspruch 1, dadurch gekennzeichnet, daß der Kulissenweg (16) einen rechten Winkel zur Außenseite (36) der zugeordneten Rahmenleiste bildet.

12. Verbindung nach Anspruch 1, dadurch gekennzeichnet, daß der Kulissenweg (16) einen bogenförmigen Verlauf aufweist, bei dem die beiden Kraftspeicherendstellungen (15a, 15b) in der Stellung zueinander schräg zur Außenseite (36) der zugeordneten Rahmenleiste angeordnet sind.

13. Verbindung nach Anspruch 1, dadurch gekennzeichnet, daß das Widerlager (19) in der Kulissenaussparung (7) eine Nut (31) aufweist.

14. Verbindung nach Anspruch 1, dadurch gekennzeichnet, daß der Führungsraum (12), der aus den beiden Profilvorsprüngen (2, 3) gebildet wird, zur Rahmeninnenseite hin offen ist.

15. Verbindung nach Anspruch 1, dadurch gekennzeichnet, daß der Führungsraum (12), der aus den beiden Profilvorsprüngen (2, 3) gebildet wird, zur Rahmeninnenseite hin durch einen Verbindungssteg (22) geschlossen ist.

16. Verbindung nach Anspruch 1, dadurch gekennzeichnet, daß ein prismatisches Führungsteil (6) an der Vorder- und Rückseite mit einer Führungsnut (33) versehen ist und an einem Ende eine Bohrung (35) aufweist.

17. Verbindung nach Anspruch 1, dadurch gekennzeichnet, daß das Widerlager (19) durch die Nase (18) gebildet wird, die das Kraftspeicherende (23b, 25) so umschließt, daß zwischen dem Widerlager (19) und der übrigen Kulissenaussparung nur eine so weite Öffnung festgelegt ist, wie sie für die Axialbewegung, die beim Verschieben des Kraftspeichers (8) im Widerlager (19) auftritt, erforderlich ist.

18. Verbindung nach Anspruch 1, dadurch gekennzeichnet, daß das Widerlager (19) in der Kulissenaussparung (7) so angeordnet ist, daß es sich zu den beiden Kraftspeicherendstellungen (15a, 15b) in einer größeren Entfernung befindet als zu dem diese beiden Endstellungen verbindenden Kulissenweg (16).

## Claims

1. A device for joining molded fillets for constructing frames of presentation facilities, in particular of picture frames and display cabinets, wherein two molded fillets each can be forced together by means of spring loaded tensioning elements thus forming a butted joint and wherein the molded fillets exhibit wings protruding towards the inside for holding a panel-shaped object in a plane in parallel to the principal plane of the frame, characterized in that
a) two profile wings (2, 3) of the molded fillets (1, 21, 27, 30, 34) form a guiding groove (12) into which a panel-shaped guiding piece (6) engages which is mobile with respect to at least one molded fillet;
b) the tensioning element is a bistable spring-loaded tensioning element (9) having at least one energy store (8);
c) the guiding piece (6) exhibits at least one closed coulisse recess (7) with two opposed final positions (15a, 15b) for the energy store (8), one sliding path (16) interconnecting these final positions, and an abutment (19) which is essentially formed by a lug (18);
d) the energy store (8) is arranged in the coulisse recess (7) so that the one end (23b, 25) of the energy store (8) is pivoted in the abutment (19), whereas the other end (23a) of the energy store (8) is associated with the sliding path (16), this end (23a) of the energy store (8) resting either in the one (15a) or the other final position (15b) of the coulisse recess (7);
e) the end (23a) of the energy store (8) which faces the sliding path (16) has a connecting pin (13) which connects the energy store (8) with the two profile wings (2, 3) of the molded fillets (1, 21, 27, 30, 34);
f) in the final position (15a), where the joint (10) separating the abutting molded fillets (1, 21, 27, 30, 34) is closed, the connecting pin (13) is exposed to a pretension.

2. A device as claimed in claim 1, characterized in that said guiding piece (6) is a flat angle bracket which has a closed coulisse recess (7) in at least one angle side.

3. A device as claimed in claim 1, characterized in that said guiding piece (6) in addition has a wall mounting device (14).

4. A device as claimed in claim 1, characterized in that said guiding piece (6) is established by the picture frame rear panel and has at least two closed coulisse recesses (7).

5. A device as claimed in claim 1, characterized in that said energy store (8) is a compression spring which has a curved shape (24) and whose ends (23a, 23b) both have the shape of an O-ring.

6. A device as claimed in claim 1, characterized in that said energy store (8) is a compression spring which comprises a curvilinear section (24) with an O-ring shaped end (23a) and a spiral-shaped section (25) arranged in opposite direction with respect to the curvilinear shape and subsequent to the latter, and whose end is fixed to said abutment (19).

7. A device as claimed in claim 1, characterized in that said energy store (8) is a compression spring which comprises a curvilinear section (24) with an O-ring shaped end (23a) and a spiral-shaped section (25) arranged in opposite direction with respect to the curvilinear shape and subsequent to the latter, and whose end has a projecting tongue (29) which engages in a groove (31) within said abutment (19).

8. A device as claimed in claim 1, characterized in that said sliding path (16) takes an oblique route with respect to the outside (36) of the associated molded fillet.

9. A device as claimed in claim 8, characterized in that said sliding path (16) exhibits a track section (17) which takes a parallel route with respect to the outside (36) of the horizontal molded fillets, when the joint (10) separating the abutting molded fillets is closed.

10. A device as claimed in claim 1, characterized in that said sliding path (16) takes a parallel route with respect to the outside (36) of the associated molded fillet.

11. A device as claimed in claim 1, characterized in that said sliding path (16) takes an orthogonal route with respect to the outside (36) of the associated molded fillet.

12. A device as claimed in claim 1, characterized in that said sliding path (16) takes a curvilinear route, the two final positions (15a, 15b) of the energy store with respect to their mutual positions being arranged in an oblique manner with respect to the outside (36) of the associated molded fillet.

13. A device as claimed in claim 1, characterized in that said abutment (19) in the coulisse recess (7) exhibits a groove (31).

14. A device as claimed in claim 1, characterized in that said guiding space (12) formed by the two profile wings (2, 3) is open on the frame inside.

15. A device as claimed in claim 1, characterized in that said guiding space (12) formed by the two profile wings (2, 3) is closed by an interconnecting web (22) on the frame inside.

16. A device as claimed in claim 1, characterized in that a prism-shaped guiding piece (6) has a guiding groove (33) at its front and rear sides and a bore (35) at one of its ends.

17. A device as claimed in claim 1, characterized in that said abutment (19) is realized by said lug (18) which embraces the end (23b, 25) of the energy store so that an opening between said abutment (19) and the remaining coulisse recess is defined just wide enough to allow for the axial movement which occurs when the energy store (8) is shifted in said abutment (19).

18. A device as claimed in claim 1, characterized in that said abutment (19) in the coulisse recess (7) is arranged so that its distance to the two final positions (15a, 15b) of the energy store is greater than its distance to the sliding path (16) which interconnects these two final positions.

## Revendications

1. Dispositif d'aboutement pour listeaux d'encadrement profilés utilisés dans les installations de présentation, particulièrement en tant que cadre pour tableaux ou vitrines, ces listeaux d'encadrement profilés mis bout à bout pouvant être attelés à deux au moyen d'éléments de serrage élastiques et ces listeaux d'encadrement profilés étant pourvus d'ailes pour le fixage d'un objet en forme de plaque dans un plan parallèle au plan principal du cadre, caractérisé en ce que
a) deux saillies de profile (2, 3) des listeaux d'encadrement profilés (1, 21, 27, 30, 34) forment un espace de guidage (12), dans lequel s'engrène une pièce de guidage (6) en forme de plaque et arrangée de manière mobile par rapport à pour le moins un des listeaux d'encadrement profilés;
b) l'élement de serrage est un élément de serrage à ressort bistable (9), qui présente au moins un accumulateur d'énergie (8);
c) la pièce de guidage (6) présente au moins un évidement à coulisse (7) fermé étant pourvu à ses extrémités de deux butées (15a, 15b) pour l'accumulateur d'énergie (8), un trajet de coulisse (16) raccordant ces butées et un contre-appui (19) constitué essentiellement par un ergot (18);
d) l'accumulateur d'énergie (8) est arrangé dans l'évidement à coulisse (7) de sorte que l'une extrémité (23b, 25) de l'accumulateur d'énergie (8) soit appuyée dans le contre-appui (19) et l'autre extrémité (23a) de l'accumulateur d'énergie (8) soit adjointe au trajet de coulisse (16), cette extrémité (23a) de l'accumulateur d'énérgie (8) restant ou à l'une (15a) ou à l'autre butée (15b) de l'évidement à coulisse (7);
e) l'accumulateur d'énergie (8) présente à son extrémité (23a) dirigée vers le trajet de coulisse (16) un tenon de raccordement (13) raccordant l'accumulateur d'énergie (8) avec les deux saillies (2, 3) des listeaux d'encadrement profilés (1, 21, 27, 30, 34);
f) le tenon de raccordement (13) est soumis en position finale dans la butée (15a), dans laquelle le joint (10) entre les listeaux d'encadrement profilés (1, 21, 27, 30, 34) est fermé, à une prétension.

2. Dispositif d'aboutement suivant la revendication 1, caractérisé en ce que la pièce de guidage (6) est un angle plat, qui présente un évidement de coulisse (7) fermé dans au moins un côté de l'angle.

3. Dispositif d'aboutement suivant la revendication 1, caractérisé en ce que la pièce de guidage (6) présente en outre un dispositif de fixage au mur (14).

4. Dispositif d'aboutement suivant la revendication 1, caractérisé en ce que la pièce de guidage (6) est formée à partir du panneau arrière du cadre et présente au moins deux évidements de coulisse (7) fermés.

5. Dispositif d'aboutement suivant la revendication 1, caractérisé en ce que l'accumulateur d'énergie (8) est un ressort de compression en forme d'arche (24), les deux extrémités (23a, 23b) de ce ressort de compression se terminant en anneaux.

6. Dispositif d'aboutement suivant la revendication 1, caractérisé en ce que l'accumulateur d'énergie (8) est un ressort de compression qui se compose d'une partie en forme d'arche (24) se terminant en anneau (23a) et d'une partie en spirale (25) arrangée en direction opposée à la forme arquée et étant contigue à celle-ci et l'extrémité de laquelle est fixée au contre-appui (19).

7. Dispositif d'aboutement suivant la revendication 1, caractérisé en ce que l'accumulateur d'énergie (8) est un ressort de compression qui se compose d'une partie en forme d'arche (24) se terminant en anneau (23a) et d'une partie en spirale (25) arrangée en direction opposée à la forme arquée et étant contigue à celle-ci et présentant à son extrémité un bout saillant (29) qui s'engrène dans une rainure (31) dans le contre-appui (19).

8. Dispositif d'aboutement suivant la revendication 1, caractérisé en ce que le trajet de coulisse (16) montre un tracé incliné par rapport au côté extérieur (36) du listeau d'encadrement adjoint.

9. Dispositif d'aboutement suivant la revendication 8, caractérisé en ce que le trajet de coulisse (16) présente une partie (17), qui montre un tracé parallèle par rapport aux listeaux d'encadrement horizontaux, lorsque le joint (10) se trouve en position fermée (15a).

10. Dispositif d'aboutement suivant la revendication 1, caractérisé en ce que le trajet de coulisse (16) présente un tracé parallèle par rapport au côté extérieur (36) du listeau d'encadrement adjoint.

11. Dispositif d'aboutement suivant la revendication 1, caractérisé en ce que le trajet de coulisse (16) présente un tracé orthogonal par rapport au côté extérieur (36) du listeau d'encadrement adjoint.

12. Dispositif d'aboutement suivant la revendication 1, caractérisé en ce que le trajet de coulisse (16) présente un tracé arqué, les deux positions finales (15a, 15b) de l'accumulateur d'énergie étant arrangées l'une par rapport à l'autre de manière inclinée par rapport au côté extérieur (36) du listeau d'encadrement adjoint.

13. Dispositif d'aboutement suivant la revendication 1, caractérisé en ce que le contre-appui (19) dans l'évidement de coulisse (7) présente une rainure (31).

14. Dispositif d'aboutement suivant la revendication 1, caractérisé en ce que l'espace de guidage (12) formé par les deux saillies de profile (2, 3) est ouvert vers le côté intérieur du cadre.

15. Dispositif d'aboutement suivant la revendication 1, caractérisé en ce que l'espace de guidage (12) formé par les deux saillies de profile (2, 3) est fermé vers le côté intérieur du cadre par une pièce de raccordement (22).

16. Dispositif d'aboutement suivant la revendication 1, caractérisé en ce qu'une pièce de guidage prismatique (6) est pourvue au côtés avant et arrière d'une rainure de guidage (33), l'une extrémité présentant un trou (35).

17. Dispositif d'aboutement suivant la revendication 1, caractérisé en ce que le contre-appui (19) est formé par la saillie (18), qui embrasse l'extrémité de l'accumulateur d'énergie (23b, 25) de sorte que la grandeur de l'ouverture entre le contre-appui (19) et le reste de l'évidement de coulisse ne soit définie que telle qu'elle est requise pour permettre le mouvement axial qui apparaît lors du décalage de l'accumulateur d'énergie (8) dans le contre-appui (19).

18. Dispositif d'aboutement suivant la revendication 1, caractérisé en ce que le contre-appui (19) dans l'évidement de coulisse (7) est arrangé de sorte qu'il se trouve à une distance plus grande par rapport aux positions finales (15a, 15b) de l'accumulateur d'énergie que par rapport au trajet de coulisse (16) raccordant ces deux positions finales.
